# EUROPÄISCHE PATENTSCHRIFT

(11) **EP 1 325 882 B1**
(45) Veröffentlichungstag und Bekanntmachung des Hinweises auf die Patenterteilung: **26.04.2006**
(21) Anmeldenummer: 02027474.2
(22) Anmeldetag: 10.12.2002
(51) Int. Cl.: B66F 3/24, B66F 3/36

(54) **Hebevorrichtung zum Anheben von Lasten**
Lifting device for lifting loads
Dispositif de levage pour lever des charges

(30) Priorität: 03.01.2002 DE 10200094
(43) Veröffentlichungstag der Anmeldung: 09.07.2003
(73) Patentinhaber: Jung, Karl-Heinz, 71334 Waiblingen (DE)
(72) Erfinder: Jung, Karl-Heinz, 71334 Waiblingen (DE)
(74) Vertreter: Patentanwalts-Partnerschaft Rotermund + Pfusch + Bernhard

(56) Entgegenhaltungen:
- EP-A- 0 720 964
- DE-U- 9 312 940
- US-A- 2 163 959
- US-A- 2 508 240
- US-A- 2 550 674
- US-A- 3 047 269

## Beschreibung

Die vorliegende Erfindung betrifft eine hydraulische Hebevorrichtung, insbesondere ein Kleinhebegerät, zum Anheben von Lasten.

Hebevorrichtungen dieser Art werden dazu verwendet, vergleichsweise schwere Lasten, wie z.B. Maschinen und Kettenfahrzeuge, anzuheben. Beispielsweise können mit einer derartigen Hebevorrichtung Lasten von 10 t bis 50 t angehoben werden.

Eine Hebevorrichtung der eingangs genannten Art ist beispielsweise aus der US 2,550,674 bekannt und besitzt zwei parallel zur Hubrichtung angeordnete hydraulische Kolben-Zylinder-Aggregate, die jeweils einen Zylinder aufweisen, in dem ein an einer Kolbenstange befestigter Kolben hubverstellbar gelagert ist. Jede Kolbenstange ist auf der vom Kolben abgewandten Seite aus dem Zylinder herausgeführt und an einem Stützfuß abgestützt. Die Zylinder sind an ihren den Stützfüßen zugewandten Enden über eine Brücke miteinander fest verbunden. Desweiteren weist jeder Zylinder in einem dem Stützfuß zugewandten axialen Endabschnitt eine Führungshülse auf, die an der Kolbenstange axial geführt ist. Bei der bekannten Hebevorrichtung ist an der Brücke ein vertikaler Hubstempel angebracht. Die axiale Führung der jeweiligen Kolbenstange im zugehörigen Zylinder erfolgt bei der bekannten Hebevorrichtung zum einen über den zugehörigen Kolben und zum andern über die zugehörige Führungshülse. Die Führungswirkung ist somit hubabhängig.

Aus der DE 93 12 940 U1 ist ein hydraulisches Kleinhebegerät bekannt, das ein parallel zur Hubrichtung angeordnetes hydraulisches Kolben-Zylinder-Aggregat aufweist. In einem Zylinder dieses Kolben-Zylinder-Aggregats ist ein Kolben hubverstellbar gelagert, der an einer Kolbenstange befestigt ist. Die Kolbenstange ist auf einer vom Kolben abgewandten Seite aus dem Zylinder herausgeführt und an einer Bodenplatte abgestützt, die zwei Stützfüße aufweist. Am Zylinder ist an einem der Bodenplatte zugewandten Ende eine Hublasche angeschweißt.

Weitere Hebevorrichtungen sind aus der US 2,163,959, der US 2,508,240, der US 3,047,269 und der EP 0 720 964 A1 bekannt.

Die vorliegende Erfindung beschäftigt sich mit dem Problem, für eine Hebevorrichtung der eingangs genannten Art eine verbesserte Ausführungsform anzugeben, die insbesondere bei einem vergleichsweise einfachen Aufbau zum Anheben relativ schwerer Lasten geeignet ist und die sich außerdem in besondere Weise zum zeitlichen Anheben schwerer eignet, die außerdem einen vergleichsweise tiefliegenden Eingriff für die Hebevorrichtung besitzen.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, zwei parallele hydraulische Kolben-Zylinder-Aggregate vorzusehen, deren Zylinder über eine Brücke miteinander verbunden sind, wobei die Hublasche an dieser Brücke angebracht oder anbringbar ist. Durch diese Bauweise kann die Hebevorrichtung zum Anheben schwerer Lasten verwendet werden, wobei die Hebevorrichtung gleichzeitig einen kompakten Aufbau besitzt. Des weiteren ergibt sich eine relativ breite und dadurch stabile Bodenabstützung für die Hebevorrichtung. Dabei ist von Bedeutung, dass jedem Kolben-Zylinder-Aggregat ein eigener Stützfuß zugeordnet ist, an denen sich die jeweilige Kolbenstange vertikal abstützt. Die stabilisierende Stützwirkung der Stützfüße wird dadurch verbessert.

Bei der erfindungsgemäßen Hebevorrichtung ermöglicht die Hublasche für die Hebevorrichtung ein seitliches Eingreifen an einem extrem tiefliegenden Eingriff einer Last, so dass mit Hilfe der erfindungsgemäßen Hebevorrichtung die Last seitlich angehoben werden kann. Desweiteren führt die Anbringung der Brücke an den Führungshülsen zu einer extrem sicheren und exakten Axialführung der Brücke, was die Abstützung von Kippmomenten verbessert und die Eignung der Hebevorrichtung zum seitlichen Anheben von Lasten verbessert.

Bei einer vorteilhaften Weiterbildung kann die Brücke zwischen den Zylindern angeordnet und an einander zugewandten Seiten der Zylinder befestigt sein. Durch diese Bauweise erfolgt die Positionierung der Hublasche näher an den Zylindern. Insbesondere kann die Hublasche quasi zwischen den Zylindern an der Brücke positioniert werden. Hierdurch ist es möglich, die Hebevorrichtung näher an der anzuhebenden Last zu positionieren, wodurch die entstehenden Momente reduziert und die Leistungsfähigkeit der Hebevorrichtung erhöht wird. Von besonderer Bedeutung ist hierbei, dass sich durch diese Maßnahme die Reibung zwischen den Zylindern und den Kolbenstangen reduzieren läßt, wodurch sich die Leistung derartiger Hebevorrichtungen steigern läßt. Gleichzeitig erhöht sich dadurch die Standsicherheit der Hebevorrichtung.

Gemäß einer besonders vorteilhaften Weiterbildung kann zumindest bei einem der Kolben-Zylinder-Aggregate die Kolbenstange mit dem Stützfuß und mit dem Kolben drehfest verbunden sein, wobei der Kolben um die Zylinderlängsachse drehbar im zugehörigen Zylinder gelagert ist und wobei der Stützfuß so gestaltet ist, dass er relativ zum Zylinder um die Zylinderlängsachse drehbar angeordnet ist. Durch diese Bauweise wird die Drehbarkeit des Kolbens zur Realisierung einer Schwenkverstellung des Stützfußes genutzt. Zusätzliche Maßnahmen, insbesondere Lager od.dgl., sind dabei nicht erforderlich, so dass die erfindungsgemäße Hebevorrichtung besonders kompakt und preiswert baut. Verschwenkbare Stützfüße sind insbesondere dann von Vorteil, wenn an der anzuhebenden Last kein Freiraum für die quer von der jeweiligen Kolbenstange abstehenden Stützfüße vorgesehen ist. Durch das Wegschwenken der Stützfüße kann die Hebevorrichtung somit näher an die anzuhebende Last herangeführt werden.

Ein weiterer Vorteil ergibt sich, wenn die Hublasche als separates Bauteil ausgebildet ist und einen Haken aufweist, mit dem die Hublasche an der Brücke einhakbar ist. Bei dieser Bauweise können insbesondere verschiedene, an unterschiedliche Anwendungsfälle angepaßte Hublaschen bereitgestellt und bedarfsabhängig an der Brücke eingehakt werden.

Die Hebevorrichtung wird dadurch besonders vielseitig einsetzbar. Des weiteren ist gerade die Hublasche hohem Verschleiß ausgesetzt. Durch die Ausbildung als separates Bauteil kann eine beschädigte Hublasche besonders einfach gegen eine neue ausgetauscht werden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in den Zeichnungen dargestellt und wird in der nachfolgenden Beschreibung näher erläutert, wobei sich gleiche Bezugszeichen auf gleiche oder funktional gleiche oder ähnliche Bauteile beziehen.

Es zeigen, jeweils schematisch,
- Fig. 1: eine teilweise geschnittene Seitenansicht auf eine Hebevorrichtung nach der Erfindung in einer abgesenkten Ausgangsstellung,
- Fig. 2: ein bodennaher Ausschnitt der Ansicht gemäß Fig. 1, jedoch bei einer geringfügig angehobenen Hubstellung,
- Fig. 3: eine geschnittene Draufsicht entsprechend der Schnittlinie III in Fig. 1,
- Fig. 4: eine Frontansicht auf den bodennahen Abschnitt gemäß der Blickrichtung IV in Fig. 3 und
- Fig. 5: eine Schnittansicht durch den bodennahen Abschnitt gemäß den Schnittlinien V in Fig. 3.

Entsprechend den Fig. 1 bis 5 weist eine hydraulische Hebevorrichtung 1 nach der Erfindung, die insbesondere als handliches, zweckmäßig tragbares, Kleinhebegerät ausgebildet ist, zwei Kolben-Zylinder-Aggregate 2 auf, die bezüglich einer durch einen Doppelpfeil symbolisierten Hubrichtung 3 parallel angeordnet sind. Jedes Kolben-Zylinder-Aggregat 2 weist einen Zylinder 4 auf, in dem ein Kolben 5 in Hubrichtung 3 verstellbar gelagert ist. Der Kolben 5 ist fest, insbesondere drehfest, mit einer Kolbenstange 6 verbunden. An einer vom Kolben 5 abgewandten Seite ragt die Kolbenstange 6 aus dem Zylinder 4 heraus und ist dort an einem Stützfuß 7 abgestützt. Zweckmäßig ist dieser Stützfuß 7 drehfest mit der Kolbenstange 6 verbunden.

Der Zylinder 4 weist an seinem dem Stützfuß 7 zugewandten Ende eine Führungshülse 8 auf, die an der Kolbenstange 6 axial geführt ist. Zwischen Führungshülse 8 und Kolbenstange 6 ist dabei ein möglichst geringes radiales Spiel einzuhalten, um ein Verkanten der Führungshülse 8 relativ zur Kolbenstange 6 zu vermeiden. Zwischen dieser Führungshülse 8 und einem vom Stützfuß 7 abgewandten Zylinderende 9 weist der Zylinder 4 ein radiales Spiel gegenüber der Kolbenstange 6 auf, d.h., außerhalb der Führungshülse 8 ist zwischen dem Zylinder 4 und der Kolbenstange 6 ein radialer Spalt 10 ausgebildet. Auf diese Weise wird dort ein Wandkontakt zwischen Kolbenstange 6 und Zylinder 4 vermieden. Der Kolben 5 ist zweckmäßig mit einem radialen Spiel gegenüber dem Zylinder 4 ausgestattet, so dass auch hier ein Verkanten mit erhöhtem Verschleiß zwischen Kolben 5 und Zylinder 4 vermieden werden kann. Diese Maßnahmen führen dazu, dass der Zylinder 4 bei der Hubverstellung zwischen Zylinder 4 und Kolbenstange 6 ausschließlich durch die Führungshülse 8 geführt ist.

Zwischen dem Zylinderende 9 und dem Kolben 5 ist im Zylinder 4 ein Hydraulikraum 11 ausgebildet, der mit einem Hydraulikanschluß 12 kommuniziert. Bei einer anderen Ausführungsform kann der Hydraulikanschluß 12 auch an einer anderen Stelle angeordnet sein.

Entsprechend den Fig. 3 bis 5 ist zwischen den beiden Zylindern 4 der beiden Kolben-Zylinder-Aggregate 2 eine Brücke 14 angeordnet, die sich quer zu den mit 13 bezeichneten Längsmittelachsen oder Zylinderlängsachsen 13 der Zylinder 4 erstreckt. Diese Brücke 14 ist an beiden Zylindern 4 bzw. an deren Führungshülsen 8 befestigt, insbesondere mittels entsprechender Schweißnähte 15. An dieser Brücke 14 ist eine Hublasche 16 angebracht. Ebenso ist es möglich, die Führungshülsen 8 zusammen mit der Brücke 14 als integrales Gußteil auszubilden.

Bezugnehmend auf Fig. 5 ist die Hublasche 16 als L-förmiger Winkel ausgebildet, der ein Rückenteil 17, das parallel zur Hubrichtung 3 verläuft, und ein Ladeteil 18 aufweist, das quer vom Rückenteil 17 absteht. An einem vom Ladeteil 18 abgewandten Ende ist am Rückenteil 17 ein Haken 19 ausgebildet, mit dem die Hublasche 16 an einer von den Stützfüßen 7 abgewandten Brückenoberkante 20 der Brücke 14 eingehakt ist. Die Brückenoberkante 20 weist zu diesem Zweck eine Stufe 21 auf. Die Hublasche 16 ist bei der hier gezeigten Ausführungsform als separates Bauteil ausgebildet, das bedarfsabhängig an der Brücke 14 einhakbar bzw. davon lösbar ist. Ein besonderer Vorteil dieser Bauweise wird darin gesehen, dass eine verschlissene Hublasche 16 ohne weiteres gegen eine neue ausgetauscht werden kann. Des weiteren kann ein Sortiment unterschiedlicher Hublaschen 16 bereitgestellt werden, die in Abhängigkeit des jeweiligen Anwendungsfalls zum Einsatz kommen können. Außerdem ist es möglich, die Brücke 14 so auszugestalten, dass die Hublasche 16 an verschiedenen Hubpositionen an der Brücke 14 festlegbar ist. Insbesondere kann sich die Brücke 14 zu diesem Zweck bis etwa zu den oberen Enden der Zylinder 4 erstrecken.

Die an der Brücke 14 angebrachte Hublasche 16 stützt sich mit ihrem Rückenteil 17 an der Brücke 14 ab. Entsprechend Fig. 3 ist die Brücke 14 zwischen den Zylindern 4 so angeordnet, dass sie an den Zylindern 4 bzw. an deren Führungshülsen 8 an einander zugewandten Seiten befestigt ist. Des weiteren ist die Positionierung so gewählt, dass das Rückenteil 17 der daran angebrachten Hublasche 16 nur geringfügig in Richtung des Ladeteils 18 über die Zylinder 4 bzw. deren Führungshülsen 8 vorsteht. Bei der Ausführungsform gemäß Fig. 1 ist die Positionierung der Brücke 14 außerdem so gewählt, dass das Rückenteil 17 nicht über die Zylinder 4 bzw. deren Führungshülsen 8 in Richtung Ladeteil 18 vorsteht. Diese spezielle Anordnung der Brücke 14 hat zur Folge, dass die Hubvorrichtung 1 mit ihren Kolben-Zylinder-Aggregaten 2 besonders dicht an eine anzuhebende Last herangebracht werden kann. Hierdurch können große Hebel und somit große Momente beim Anheben der Last vermieden werden.

Der Kolben 5 ist im Zylinder 4 drehbar gelagert. Des weiteren sind die Stützfüße 7 so geformt, dass sie auch bei abgesenkter Brücke 14 um die Zylinderlängsachse 13 schwenkbar sind. Eine entsprechende Schwenkverstellbarkeit ist in Fig. 3 durch Doppelpfeile 22 symbolisiert. Da jeder Stützfuß 7 drehfest mit der zugehörigen Kolbenstange 6 verbunden ist und diese ihrerseits drehfest mit dem jeweiligen Kolben 5 gekoppelt ist, kann jeder Stützfuß 7 zusammen mit der Kolbenstange 6 und dem Kolben 5 relativ zum Zylinder 4 um die Schwenkachse 13 verschwenkt werden. Diese Bauweise hat zur Folge, dass keine zusätzlichen Lager od.dgl. vorgesehen werden müssen, um eine derartige Verschwenkbarkeit der Stützfüße 7 zu gewährleisten. Diese Verschwenkbarkeit der Stützfüße 7 ist besonders vorteilhaft, da es dadurch möglich ist, die Hublasche 16 auch dann in eine Laschenaufnahme an der anzuhebenden Last einzuführen, wenn für die Stützfüße 7 keine entsprechende oder geeignete Aufnahme oder Aussparung an der Last vorgesehen ist.

Bei einer besonderen Weiterbildung kann gemäß Fig. 1 an den von den Stützfüßen 7 abgewandten Zylinderenden 9 eine Kopfplatte 23 angebracht, insbesondere angeschweißt, sein, die zusätzlich oder alternativ zur Hublasche 16 zum Anheben einer Last verwendbar ist. Diese Kopfplatte 23 kann ebenso abnehmbar bzw. ansteckbar ausgestaltet sein. Des weiteren ist es möglich, die Kopfplatte 23 mit einer zum Anheben bestimmter Lasten angepaßten Form, z.B. Prisma, auszubilden. Ebenso kann ein Sortiment unterschiedlicher Kopfplatten 23 bereitgestellt werden, die in Abhängigkeit des jeweiligen Anwendungsfalls zum Einsatz kommen können.

Die erfindungsgemäße Hebevorrichtung 1 arbeitet wie folgt:

Bei vollständig in den Zylinder 4 eingefahrenem Kolben 5 ist die Hublasche 16 maximal abgesenkt, d.h. die Hublasche 16 liegt mit ihrem Ladeteil 18 gemäß Fig. 1 wie die Stützfüße 7 auf einem hier nicht näher bezeichneten Boden oder Untergrund auf. In dieser Position kann die Hebevorrichtung 1 so an einer anzuhebenden Last angeordnet werden, dass das Ladeteil 18 der Hublasche 16 die anzuhebende Last untergreift. Gegebenenfalls müssen hierzu die Stützfüße 7 von der Hublasche 16 nach außen oder nach hinten weggeschwenkt werden.

Nach dem Positionieren der Hebevorrichtung 1 erfolgt die Beaufschlagung mit Hydraulikdruck. Zweckmäßig sind dabei die beiden Kolben-Zylinder-Aggregate 2 hydraulisch parallel geschaltet. Der sich im Hydraulikraum 11 aufbauende Hydraulikdruck führt dazu, dass sich der Zylinder 4 entlang der Kolbenstange 6 in Hubrichtung 3 bewegt und dabei über die Brükke 14 die Hublasche 16 anhebt. Durch die hydraulische Parallelschaltung der beiden Kolben-Zylinder-Aggregate 2 wird die Belastung gleichmäßig auf die beiden Stützfüße 7 verteilt.

Des weiteren erfolgt die Abstützung der von den Kolbenstangen 6 getragenen Last relativ direkt und parallel zur Hubrichtung 3 über die Stützfüße 7, wo dass Biegebelastungen oder Momente innerhalb der Hebevorrichtung 1 weitgehend vermieden werden. Hierdurch steht die Hebevorrichtung 1 relativ stabil, wodurch die Sicherheit beim Anheben schwerer Lasten erhöht wird.

Eine weitere Besonderheit der erfindungsgemäßen Hebevorrichtung 1 ergibt sich dann, wenn mit der Hebevorrichtung 1 eine Last einseitig angehoben wird, derart, dass die Last um eine von der Hebevorrichtung 1 entfernte Schwenkachse schwenkt, wobei die Hebevorrichtung 1 seitlich an der Last angreift, d.h. das Ladeteil 18 der Hublasche 16 erstreckt sich parallel zur Schwenk-achse. Bei einer herkömmlichen Hebevorrichtung fährt die Hublasche beim Anheben bzw. Schwenken der Last parallel zum Boden nach oben, so dass die durch das Schwenken relativ zum Boden geneigte Last nur noch auf der der Schwenkachse zugewandten Endkante des Ladeteils der Hublasche aufliegt. Hierdurch entsteht die Gefahr, dass die Last von der Hublasche abrutscht. Im Unterschied dazu können bei der erfindungsgemäßen Hebevorrichtung 1 die beiden Kolbenstangen 6 beim Anheben bzw. Schwenken der Last unterschiedliche Hübe ausführen, da die beiden Kolben-Zylinder-Aggregate 2 hydraulisch parallel geschaltet sind. Dies führt dazu, dass die Hublasche 16 mit ihrem Ladeteil 18 auch dann flächig an der Last anliegt, wenn sich beim Anheben bzw. Schwenken die Neigung des Ladeteils 18 bzw. der Hublasche 16 gegenüber dem Boden verändert. Das weiter von der Schwenkachse entfernte Kolben-Zylinder-Aggregat 2 fährt dann weiter aus, mit der Folge, dass sich die Hebevorrichtung 1 gegenüber einer Vertikalen neigt. Dabei verkanten die Stützfüße 7 mit dem Boden und sorgen für einen sicheren Stand der Hebevorrichtung 1. Die Gefahr, dass die Last von der Hublasche 16 abrutscht, ist dabei reduziert.

Die erfindungsgemäße Hebevorrichtung 1 baut relativ kompakt und kann dadurch vergleichsweise leicht und insbesondere tragbar ausgebildet werden. Gleichzeitig ermöglicht die erfindungsgemäße Hebevorrichtung 1 das Anheben relativ schwerer Lasten, von beispielsweise 10 t bis 50 t.

## Patentansprüche

1. Hydraulische Hebevorrichtung, insbesondere Kleinhebegerät, zum Anheben von Lasten,
- mit zwei parallel zur Hubrichtung (3) angeordneten hydraulischen Kolben-Zylinder-Aggregaten (2), die jeweils einen Zylinder (4) aufweisen, in dem ein an einer Kolbenstange (6) befestigter Kolben (5) hubverstellbar gelagert ist,
- wobei jede Kolbenstange (6) auf der vom Kolben (5) abgewandten Seite aus dem Zylinder (4) herausgeführt und an einem Stützfuß (7) abgestützt ist,
- wobei die Zylinder (4) an ihren den Stützfüßen (7) zugewandten Enden über eine Brücke (14) miteinander fest verbunden sind,
- wobei jeder Zylinder (4) in einem den Stützfuß (7) zugewandten axialen Endabschnitt eine Führungshülse (8) aufweist, die an der Kolbenstange (6) axial geführt ist,
**dadurch gekennzeichnet,**
- **dass** an der Brücke (14) eine Hublasche (16) angebracht oder anbringbar ist,
- **dass** die Brücke (14) an den Führungshülsen (8) angebracht ist.

2. Hebevorrichtung nach Anspruch 1,
**dadurch gekennzeichnet,**
**dass** die Brücke (14) zwischen den Zylindern (4) angeordnet und an einander zugewandten Seiten der Zylinder (4) angebracht ist.

3. Hebevorrichtung nach Anspruch 2,
**dadurch gekennzeichnet,**
- **dass** die Hublasche (16) L-förmig ausgebildet ist und ein parallel zur Hubrichtung (3) verlaufendes Rückenteil (17) und ein quer davon abstehendes Ladeteil (18) aufweist,
- wobei das Rückenteil (17) an der Brücke (14) angebracht oder anbringbar ist,
- wobei die Brücke (14) so an den Zylindern (4) angeordnet ist, dass die Brücke (14) und das daran angebrachte Rükkenteil (17) der Hublasche (16) zwischen den Zylindern (4) angeordnet sind, so dass das Rückenteil (17) nicht oder nur relativ geringfügig in Richtung Ladeteil (18) über die Zylinder (4) vorsteht.

4. Hebevorrichtung nach einem der Ansprüche 1 bis 3,
**dadurch gekennzeichnet,**
- **dass** zumindest bei einem der Kolben-Zylinder-Aggregate (2) die Kolbenstange (6) mit dem Stützfuß (7) und mit dem Kolben (5) drehfest verbunden ist,
- **dass** der Kolben (5) um die Zylinderlängsachse (13) drehbar im zugehörigen Zylinder (4) gelagert ist,
- **dass** der Stützfuß (7) relativ zum Zylinder (4) um die Zylinderlängsachse (13) drehbar angeordnet ist.

5. Hebevorrichtung nach einem der Ansprüche 1 bis 4,
**dadurch gekennzeichnet,**
**dass** die Hublasche (16) als separates Bauteil ausgebildet ist und einen Haken (19) aufweist, mit dem die Hublasche (16) an der Brücke (14) einhakbar ist.

6. Hebevorrichtung nach einem der Ansprüche 1 bis 5,
**dadurch gekennzeichnet,**
**dass** die Führungshülsen (8) und die Brücke (14) als einteiliges oder einstückiges Gußteil ausgebildet sind.

7. Hebevorrichtung nach einem der Ansprüche 1 bis 6,
**dadurch gekennzeichnet,**
**dass** jeder Zylinder (4) zwischen seinen Führungshülsen (8) und einem davon abgewandten Zylinderende (9) einen radialen Spalt (10) zwischen Zylinder (4) und Kolbenstange (6) aufweist.

8. Hebevorrichtung nach einem der Ansprüche 1 bis 7,
**dadurch gekennzeichnet,**
**dass** jeder Kolben (5) mit radialem Spiel im zugehörigen Zylinder (4) gelagert ist.

9. Hebevorrichtung nach einem der Ansprüche 1 bis 8,
**dadurch gekennzeichnet,**
**dass** die beiden Zylinder (4) an ihren von den Stützfüßen (7) abgewandten Zylinderenden (9) eine Kopfplatte (23) tragen, auf der eine anzuhebende Last abstützbar ist.

10. Hebevorrichtung nach einem der Ansprüche 1 bis 9,
**dadurch gekennzeichnet,**
**dass** die beiden Kolben-Zylinder-Aggregate (2) hydraulisch parallel geschaltet sind.

## Claims

1. A hydraulic lifting device for lifting loads, in particular, a compact lifting device,
- with two hydraulic piston-cylinder units (2) that are arranged parallel to the lifting direction (3) and respectively contain a cylinder (4), in which a piston (5) mounted on a piston rod (6) is arranged in a displaceable fashion,
- wherein each piston rod (6) extends out of the cylinder (4) on the side that faces away from the piston (5) and is supported on a support leg (7),
- wherein the cylinders (4) are rigidly connected to one another by means of a bridge (14) on their ends that face the support legs (7),
- wherein each cylinder (4) contains a guide sleeve (8) in the axial end section that faces the support leg (7), wherein said guide sleeve (8) is axially guided on the piston rod (6),
**characterized by** the fact
- that a lifting bracket (16) is or can be attached to said bridge (14),
- that the bridge (14) is arranged on the guide sleeves (8).

2. The lifting device according to Claim 1, **characterized by** the fact that the bridge (14) is arranged between the cylinders (4) and attached to opposing sides of the cylinders (4).

3. The lifting device according to Claim 2, **characterized by** the fact
- that the lifting bracket (16) is realized in a L-shaped fashion and comprises a rear part (17) that extends parallel to the lifting direction (3) and a loading part (18) that transversely protrudes from the rear part,
- wherein the rear part (17) is or can be attached to the bridge (14), and
- wherein the bridge (14) is arranged on the cylinders (4) in such a way that the bridge (14) and the rear part (17) of the lifting bracket (16) attached thereon are situated between the cylinders (4), namely such that the rear part (17) only protrudes, if at all, slightly beyond the cylinder (4) in the direction of the loading part (18).

4. The lifting device according to one of Claims 1 to 3, **characterized by** the fact
- that the piston rod (6) of at least one piston-cylinder unit (2) is connected to the support leg (7) and to the piston (5) in a rotationally rigid fashion, by the fact
- that the piston (5) is arranged in the corresponding cylinder (4) such that it is rotatable about the longitudinal cylinder axis (13), and by the fact
- that the support leg (7) is arranged such that it is rotatable relative to the cylinder (4) about the longitudinal cylinder axis (13).

5. The lifting device according to one of Claims 1 to 4, **characterized by** the fact that the lifting bracket (16) is realized in the form of a separate part and contains a hook (19) for engaging the lifting bracket (16) with the bridge (14).

6. The lifting device according to one of Claims 1 to 5, **characterized by** the fact that the guide sleeves (8) and the bridge (14) are realized in the form of an integral casting.

7. The lifting device according to one of Claims 1 to 6, **characterized by** the fact that each cylinder (4) has a radial gap (10) between the cylinder (4) and the piston rod (6), namely in the region between the guide sleeve (8) and the cylinder end (9) facing away from the guide sleeve.

8. The lifting device according to one of Claims 1 to 7, **characterized by** the fact that each piston (5) is arranged in the corresponding cylinder (4) with radial play.

9. The lifting device according to one of Claims 1 to 8, **characterized by** the fact that both cylinders (4) carry a top plate (23) for supporting a load to be lifted on their cylinder ends (9) that face away from the support legs (7).

10. The lifting device according to one of Claims 1 to 9, **characterized by** the fact that the two hydraulic piston-cylinder units (2) are hydraulically connected in parallel.

## Revendications

1. Dispositif de levage hydraulique, notamment petit appareil de levage pour le levage de charges,
- avec deux ensembles piston-cylindre (2) hydrauliques disposés parallèlement à la direction du levage (3), présentant chacun un cylindre (4) dans lequel est disposé un piston (5) mobile dans le sens du levage et fixé à une tige de piston (6),
- chaque tige de piston (6) sortant du cylindre (4) du côté opposé au piston (5) et étant en appui sur un pied d'appui (7),
- les cylindres (4) étant reliés entre eux de manière fixe à leurs extrémités orientées vers les pieds d'appui (7) par le biais d'un pont (14),
- chaque cylindre (4) présentant, à une section d'extrémité axiale orientée vers le pied d'appui (7), une douille de guidage (8) guidée axialement sur la tige de piston (6),
**caractérisé en ce que**
- une patte de levage (16) est fixée ou peut être fixée sur le pont (14),
- le pont (14) est fixé sur les douilles de guidage (8) .

2. Dispositif de levage selon la revendication 1,
**caractérisé en ce que**
le pont (14) est disposé entre les cylindres (4) et fixé sur des côtés des cylindres (4) se faisant face.

3. Dispositif de levage selon la revendication 2,
**caractérisé en ce que**
- la patte de levage (16) a une forme de L et est munie d'un dos (17) s'étendant parallèlement à la direction du levage (3) et d'une partie pour le chargement (18) dépassant perpendiculairement de celui-ci,
- le dos (17) étant fixé ou pouvant être fixé sur le pont (14),
- le pont (14) étant disposé sur les cylindres (4) de sorte que le pont (14) et le dos (17) de la patte de levage (16) fixé sur celui-ci sont disposés entre les cylindres (4) de telle sorte que le dos (17) ne dépasse pas, ou relativement peu, des cylindres (4) en direction de la partie pour le chargement (18).

4. Dispositif de levage selon l'une des revendications 1 à 3,
**caractérisé en ce que**
- au moins sur l'un des ensembles piston-cylindre (2), la tige de piston (6) est reliée de manière fixe en rotation avec le pied d'appui (7) et avec le piston (5),
- le piston (5) est monté dans son cylindre (4) libre en rotation autour de l'axe longitudinal (13) du cylindre,
- le pied d'appui (7) est disposé libre en rotation par rapport au cylindre (4) autour de l'axe longitudinal (13) du cylindre.

5. Dispositif de levage selon l'une des revendications 1 à 4,
**caractérisé en ce que**
la patte de levage (16) est réalisée sous la forme d'un sous-ensemble séparé et est munie d'un crochet (19) permettant d'accrocher la patte de levage (16) au pont (14).

6. Dispositif de levage selon l'une des revendications 1 à 5,
**caractérisé en ce que**
les douilles de guidage (8) et le pont (14) sont réalisés sous la forme d'une pièce en fonte en une seule pièce ou d'un seul tenant.

7. Dispositif de levage selon l'une des revendications 1 à 6,
**caractérisé en ce que**
chaque cylindre (4) présente, entre ses douilles de guidage (8) et une extrémité (9) du cylindre opposée à celles-ci, une fente radiale (10) entre le cylindre (4) et la tige de piston (6).

8. Dispositif de levage selon l'une des revendications 1 à 7, 1
**caractérisé en ce que**
chaque piston (5) est monté dans son cylindre (4) avec un jeu radial.

9. Dispositif de levage selon l'une des revendications 1 à 8,
**caractérisé en ce que**
les deux cylindres (4), à leurs extrémités de cylindre (9) opposées aux pieds d'appui (7), portent une plaque de tête (23), sur laquelle peut s'appuyer une charge à lever.

10. Dispositif de levage selon l'une des revendications 1 à 9,
**caractérisé en ce que**
les deux ensembles piston-cylindre (2) présentent un branchement hydraulique parallèle.
